# EUROPÄISCHE PATENTANMELDUNG

(11) **EP 1 364 687 A1**
(43) Veröffentlichungstag der Anmeldung: **26.11.2003**
(21) Anmeldenummer: 03011711.3
(22) Anmeldetag: 23.05.2003
(51) Int. Cl.: A63F 9/08

(54) **Puzzle- oder Gesellschaftsspiel mit dreh- und wendbaren Spielsteinen**

(30) Priorität: 24.05.2002 DE 10224370
(71) Anmelder: Wagner, Manfred, 06268 Querfurt (DE)
(72) Erfinder: Wagner, Manfred, 06268 Querfurt (DE)
(74) Vertreter: Voigt, Wolf-Rüdiger

(57) **Zusammenfassung**

Die Erfindung betrifft ein vielseitig anwendbares Brettspiel mit örtlich positionierbaren Spielsteinen (4), die mindestens 2-farbig zur Gestaltung eines Strategiespieles zwischen zwei konkurrierenden Spielern oder zum Aufbau eines Puzzles gemäss von Vorlagen nutzbar sind.

Basis der Erfindung ist eine in gleichmässigen Feldern geteilte quadratische Spielfläche-der Grundplatte (1)- und die darauf formschlüssig einführbaren und in mehreren Ebenen bewegbaren Spielsteine (4).

Die Grundplatte(1) weist eine linienhafte Aufteilung in quadratische Felder (2) auf, wobei die jeweils übernächsten Diagonalen durch Schnittpunkte von jeweils sich vier in einer Ecke berührenden Felder (2) geführt sind und die Schnittpunkte die Positionen für die Bohrungen (3) darstellen, in denen die dreh- und wendbaren Spielsteine (4) federnd eingesetzt sind.

## Beschreibung

Die Erfindung betrifft ein vielseitig anwendbares Brettspiel mit örtlich positionierbaren Spielsteinen, die mindestens 2-farbig zur Gestaltung eines Strategiespiels zwischen zwei konkurrierenden Spielern oder zum Aufbau eines Puzzles gemäss von Vorlagen nutzbar sind.

Basis der Erfindung ist eine in gleichmässigen Feldern geteilte quadratische Spielfläche und die darauf formschlüssig einführbaren und in mehreren Ebenen bewegbaren Spielsteine.

Brettspiele, auch als Set in Spielmagazinen, mit vorgezeichneten Spielflächen sowie den darauf nach vorgegebenen Regeln setz- und schiebbaren Steinen oder Figuren sind allgemein bekannt.

Als Weiterentwicklung dieser Versionen sind Verkleinerungen für den Reisebedarf entstanden, wobei unter Beibehaltung der Spielregeln das Einstecken und wieder Entfernen von Figuren/Steinen, entsprechend dem Spielverlauf und damit ein unbeabsichtigtes Verrücken derselben vermieden werden sollte.

Nachteilig der v. g. Spielsysteme oder anderer mit losen Spielsteinen arbeitenden Gesellschaftsspiele ist es, daß verlorengegangene Steine/Figuren die Spielbarkeit infrage stellen und andererseits generell feste Regeln und Spielwege eine variable Nutzung in bezug auf das Aufzeigen neuer Spielziele mit den gleichen Grundelementen und gleicher Spielfläche nicht möglich sind.

Diese als nachteilig geschilderten Eigenschaften relativ einfacher und zum Teil seit Jahrzehnten bekannten Brettspiele sind erfindungsgemäss zu überwinden und es ist dabei gleichzeitig ein Beitrag zur Erhöhung des Kreativsinns der Mitspieler zu leisten.

Der Erfindung liegt dabei die Aufgabe zugrunde, eine Lösung anzubieten, bei der mit einfachen geometrischen Grundformen der Spielsteine und einer ohne festgelegte Spielwege vorbereiteten Grundplatte mehrere Spielziele festlegbar sind, immer neue Ausgangssituationen zum Spielbeginn vorliegen können und die in mehrfacher Position um einen Drehpunkt beweg- und um sich selbst klappbaren Spielsteine im wesentlichen mit ihrer Unterlage- der Grundplatte- eine Einheit bilden.

Erfindungsgemäss wird die Aufgabe wie folgt gelöst, wobei hinsichtlich der grundlegenden erfinderischen Gedanken auf den Patentanspruch 1 verwiesen wird. Die weitere Ausgestaltung der Erfindung ergibt sich aus den Patentansprüchen 2 bis 4.

Zur erfinderischen Lösung sollen weitere Erläuterungen folgen.

Eine quadratische Grundplatte besitzt eine ebensolche quadratische, linienhafte Aufteilung, wobei sich etwa 100 Felder ergeben. Betrachtet man die jeweils übernächsten Diagonalen der über die Spielfläche erkennbaren Felder und verlängert diese von einem " inneren " Spielfeldrand zum gegenüberliegenden " inneren " Spielfeldrand, ergeben sich Schnittpunkte von jeweils vier in der Spitze zulaufender Felder in denen sich Bohrungen zur Aufnahme der Spielsteine befinden. Die Spielsteine selbst bestehen aus einer zweiseitig benutzbaren, vorzugsweise ellipsoiden Spielfläche, die über einen flexiblen Steg mit dem in der jeweiligen Bohrung einrastbaren und dabei drehbar gehaltenen Steckelement verbunden sind.

Diese formschlüssige und mit geringer Federwirkung entstandene Ringnut-/Federverbindung gestattet es, die Spielsteine durch Über-Kopf-Lage der mit ihnen bestückten Grundplatte in eine immer neu " gemischte " Ausgangslage zu versetzen.

Die in den Bohrungen drehbaren Steckelemente erlauben das Anwenden der zusätzlich wendbaren Spielsteine in für sie erreichbare Quadrate, sodass " offene " oder " geschlossene " Ornamente oder linienförmige Anordnungen mit möglichst gleicher Farbgebung ausbildbar sind.

Die Flächen der Spielsteine sind durchgängig entweder mit zwei wiederkehrenden Farben oder aber Mustern versehen, wobei in letzterem Fall mittels mosaikartiger Detaildarstellung ein Puzzle durch stufenweises Einstecken der Spielsteine aufgebaut werden kann.

Die Erfindung soll nachfolgend anhand eines Ausführungsbeispiels näher erläutert werden. Es wird dabei auf folgende Figuren zurückgegriffen:
Figur 1: Draufsicht mit Omamententwicklung
Figur 2: Draufsicht mit linienhafter Entwicklung
Figur 3: Detaildarstellung- Spielstein in Draufsicht
Figur 4: Detaildarstellung- Spielstein in Seitenansicht
Figur 5: In Grundplatte eingesetzter Spielstein - Seitenansicht

Die einzelnen Bezugszeichen haben folgende Bedeutung:
1 - Grundplatte
2 - Feld
3 - Bohrung
4 - Spielstein
5 - Spielfläche
6 - Steg
7 - Steckelement
8 - Ablage
9 - Gelenk

Eine quadratische Grundplatte 1 besitzt eine quadratische Aufteilung in nicht weiter farblich gekennzeichneten Feldern 2, die nur in ihren Umrissen sichtbar gemacht sind, wobei vorzugsweise 100 Felder 2 vorgesehen sind. Die Diagonalen der über die Spielebene erkennbaren Felder 2 verlaufen von einem _{"}inneren" Spielfeldrand zu einem gegenüberliegenden" inneren " Spielfeldrand, sodass sie stets durch den Schnittpunkt von jeweils vier sich in einer Ecke berührenden Felder 2 gefilhrt sind. In den Schnittpunkten der jeweils übernächsten gedachten Diagonalen befinden sich die Bohrungen 3 zur Aufnahme der Steckelemente 7, welche mittels bekannter Ringnut/Federverbindung miteinander in Wirkverbindung stehen.

An den Steckelementen 7 sind mittels des Steges 6 die beidseits nutzbaren Spielflächen 5 in ellipsoider und leicht nach aussen gewölbter Form befestigt, wobei das Gelenk 9 eine leichte Umklappbarkeit um 180° ermöglicht und über die Positionierung des Steckelementes 7 in der Bohrung 3 zusätzlich die ungehinderte Drehung um 360° möglich ist. Die Spielflächen 5 der Spielsteine 4 finden in der Ablage 8, die eine leicht konkave Wölbung in die Grundplatte 1 hinein aufweist , einen sicheren Halt in der Weise, dass Ornamente (geschlossen oder offen) sowie im Sinne gestaltbarer Muster ein gleichmässiges Aussehen erlangen und eine momentan rutschsichere Lage einnehmen.

Der Steg 6 kann auch ohne das Gelenk 9 als flexibles Plastik- oder Gummiplättchen oder mittels Metallring ausgebildet sein.

Die Bohrungen 3 sind zweckmässigerweise, bevorzugt als Sackbohrungen ausgeführt.

Die vorteilhafte formschlüssige Verbindung der Steckelemente 7 und Bohrungen 3 erlaubt die Mischung durch Über-Kopf-Haltung der komplett bestückten Grundplatte 1, sodass für den/die Nutzer eine stets neue Ausgangsposition in gewollter Weise entsteht.

Die Spielflächen 5 sind in ihrer paarweisen Nutzungsmöglichkeit mindestens 2-farbig gestaltet oder enthalten aufgedruckte Details, um beispielsweise zwei Puzzles legen zu können.

Die quadratische Grundplatte 1 kann auch eine andere äussere Gestalt besitzen, wobei jedoch die Spielebene die erfindungsgemässe Quadrataufteilung aufweist.

Die Vorteile des Puzzles oder Gesellschaftsspiels bestehen zusammenfassend darin:
1. Mit einer Spielanlage sind mehrere Spieldurchfuhrungen möglich.
2. Die Kombination mit einem Puzzle ist gegeben.
3. Die Spielsteine 4 sind im Prinzip alle von gleicher Ausbildung und können bei kompletter Bestückung der Grundplatte 1 nicht verloren gehen.

## Patentansprüche

1. Puzzle- oder Gesellschaftsspiel mit örtlich dreh- und wendbaren Spielsteinen (4), **gekennzeichnet dadurch, dass** vorzugsweise eine quadratische Grundplatte (1) eine linienhafte Aufteilung quadratischer Felder (2) aufweist, wobei die jeweils übernächsten Diagonalen durch Schnittpunkte von jeweils sich vier in einer Ecke berührender Felder (2) gerührt sind und die Schnittpunkte die Positionen für die Bohrungen (3) darstellen in denen die dreh- und wendbaren Spielsteine (4) federnd einsetzbar sind.

2. Puzzle- oder Gesellschaftsspiel nach Anspruch 1, **gekennzeichnet dadurch, dass** über die Steckelemente (7) und die Bohrungen (3) die Spielsteine (4) mit ihren mehrfach nutzbaren Spielflächen (5) um 180° wend- und um 360° drehbar gehalten sind.

3. Puzzle- oder Gesellschaftsspiel nach Anspruch 1 und 2, **gekennzeichnet dadurch, dass** die Spielsteine (4) mit jeweils unterschiedlicher Farbgebung der Spielfläche (5) versehen sind.

4. Puzzle- oder Gesellschaftsspiel, **gekennzeichnet dadurch, dass** vorzugsweise Plastikwerkstoffe zum Aufbau der Grundplatte (1) und der Spielsteine (4) verwendet werden.
